# FASCICULE DE BREVET EUROPEEN

(11) **EP 0 679 143 B1**
(45) Date de publication et mention de la délivrance du brevet: **28.07.1999**
(21) Numéro de dépôt: 94924908.0
(22) Date de dépôt: 11.08.1994
(51) Int. Cl.: B66C 1/66

(54) **ANNEAU DE LEVAGE**
HEBERING
LIFTING RING

(30) Priorité: 12.08.1993 FR 9309892
(43) Date de publication de la demande: 02.11.1995
(73) Titulaire: ARTEON, Marcel, F-92200 Neuilly-sur-Seine (FR)
(72) Inventeur: ARTEON, Marcel, F-92200 Neuilly-sur-Seine (FR); JOANNET, Lucien, F-56270 Ploemeur (FR)
(74) Mandataire: Viard, Jean
(86) Numéro de dépôt international: FR9401000
(87) Numéro de publication internationale: WO9505335

(56) Documents cités:
- EP-A- 0 163 008
- DE-U- 9 217 894
- FR-A- 2 382 398
- FR-A- 2 651 521

## Description

La présente invention a pour objet un anneau de levage destiné à relever, transporter, retourner des charges lourdes, tels que des éléments préfabriqués pour le bâtiment notamment après moulage desdits éléments et en particulier, mais non exclusivement des panneaux minces.

De tels anneaux sont connus et utilisés sur une grande échelle. Ils ont pour objet de permettre l'établissement d'une liaison mécanique entre une ancre incorporée au béton et le crochet d'un engin de levage tel qu'une grue.

La présente invention se rapporte, plus particulièrement, à un anneau destiné à coopérer avec une ancre à oeil ou à cône d'arrachement présentant une tête cylindrique, bien qu'il puisse être mis en oeuvre avec d'autres têtes d'ancrage.

La tête de l'ancre est incluse, lors de la coulée du béton, dans une réservation hémisphérique, ou partiellement hémisphérique, de manière à être accessible après démoulage ou décoffrage.

Un tel anneau est décrit dans FR-A- 1 568 605 et dans FR-A- 2 382 398 (HAEUSSLER). Il se compose d'une pièce de raccordement (ou noix) avec la tête de l'ancre et d'un anneau proprement dit ou manille qui assure la liaison entre la pièce de raccordement et le crochet de l'engin de levage.

La noix comprend une rainure ou encoche en forme de secteur circulaire dans laquelle la tête de l'ancre est insérée. Dans certains anneaux connus, la pièce sphérique de raccordement est articulée sur la manille de manière à pouvoir pivoter entre une position d'engagement et de désengagement de la tête dans la rainure et une position de transport ou de manutention dans laquelle la tête d'ancre vient en butée contre le fond de la rainure.

L'élément préfabriqué peut ainsi être transporté en toute sécurité pour autant que la charge de l'ancre corresponde au poids de l'élément. Après transport, la rainure se déplace sur la tête d'ancre, jusqu'à ce que la position de dégagement soit atteinte.

La noix comporte dans sa partie supérieure un trou ou oeil d'articulation s'étendant orthogonalement au plan de la rainure, excentré par rapport au centre de la partie hémisphérique. La manille d'accrochage est engagée dans le trou par un jonc ou arceau à section circulaire ce qui permet l'articulation des pièces l'une sur l'autre. Afin de faciliter la rotation relative entre la noix et la tête de l'ancre, il est également connu de munir cette pièce d'un bras ou patte de manoeuvre. Cette patte peut être télécommandée au moyen d'un câble.

Il faut éviter que la manille, ou la pièce de raccordement, ne vienne altérer la surface du béton qui est encore partiellement frais. Cela évite d'effectuer des ragréages ultérieurs coûteux sur le site.

La présente invention a pour objet de proposer un anneau de levage permettant de travailler en toute sécurité, même avec des panneaux minces, en limitant le débattement de la noix par rapport à la manille. A cet effet, le corps de la noix est hémisphérique, tronqué latéralement, de sorte qu'elle puisse travailler avec des têtes d'ancre incluses dans des réservations étroites ce qui est rendu nécessaire par la faible épaisseur de certains panneaux préfabriqués.

Il a déjà été proposé dans FR-A-2 479 166 de limiter ce débattement en amenant lors de la position de verrouillage de la noix sur la tête d'ancre, le bras de manoeuvre, mentionné ci-dessus, en butée contre la partie transversale utilisée à cet effet dans l'anneau de la manille.

Jusqu'à ce jour, la noix étant de forme sensiblement hémisphérique ou hémisphérique tronquée, le fondeur reliait le trou d'articulation de la manille par des rayons de raccordement permettant un large débattement, supérieur à 180°, la butée étant formée comme indiqué précédemment.

DE-U-92 17894 concerne un anneau de levage selon le préambule de la revendication 1, dans lequel le trou d'articulation de la manille dans la noix est excentré et limité par deux faces perpendiculaires correspondant aux extrémités de la rainure dans laquelle peut s'insérer la tête d'une ancre. Mais, dans certains cas, lorsque la manille est en butée sur la face verticale, un pivotement de la manille provoque la rotation de la noix d'où un risque de décrochement accidentel.

Selon l'invention, l'anneau de levage pour éléments de construction préfabriqués munis de pièces d'ancrage à tête cylindrique, présentant un axe de symétrie, comprenant une noix ou pièce de raccordement avec la tête de l'ancre, ladite noix de forme générale sphérique à deux faces parallèles tronquées, incluant une rainure en "T" semi circulaire, ouverte vers le bas, de dimensions correspondant à celles de la tête et de la tige de l'ancre, et une manille de levage, sur laquelle ladite noix est montée pivotante au moyen d'un oeil excentré par rapport au centre de la noix et s'étendant dans une direction orthogonale au plan de ladite rainure, l'oeil de la noix étant à section circulaire et débouchant dans les faces tronquées de la noix par une couronne torique limitée à sa partie inférieure par deux surfaces toriques de raccordement avec deux faces planes inclinées par rapport au plan perpendiculaire au dit axe de symétrie de l'ancre, caractérisé en ce que lesdites faces planes inclinées forment par rapport au dit plan perpendiculaire des angles a1 et a2 inférieurs à 90° de sorte que lesdites faces planes forment entre elles un angle supérieur à 90° et inférieur à 180°.

Ainsi, le débattement ou pivotement de la noix sur la manille est automatiquement limité par le contact de la manille avec les faces planes formant butée par l'arceau de la manille dans deux positions extrêmes formant entre elles un angle supérieur à 90°, ce qui accroît la sécurité de fonctionnement.

Selon une autre caractéristique de l'invention, la couronne torique d'articulation est dissymétrique. C'est à dire qu'il est ainsi possible de prévoir le débattement voulu, celui-ci pouvant ne pas être égal de chaque côté de l'axe du trou, en faisant varier les angles a1 et a2 des faces planes inclinées

D'autres caractéristiques et avantages de l'invention apparaîtront au cours de la description qui va suivre de modes particuliers de réalisation, donnés uniquement à titre d'exemples non limitatifs, en regard des dessins qui représentent :
- La Figure 1, une vue de côté de la noix;
- La Figure 2, une vue par dessus de la noix ;
- La Figure 3, une vue en demi-coupe verticale de la noix selon la ligne III-III de la figure 1;
- La Figure 4, une vue de l'anneau en position d'utilisation en traction verticale dans le prolongement de l'axe de l'ancre;
- La figure 5, une vue de l'anneau en position de dégagement ou d'introduction sur une ancre;
- La figure 6, une vue de l'anneau en position de relevage d'un panneau.
- La figure 7, est une vue de face d'une manille dans laquelle est montée la noix.

Comme indiqué précédemment, l'anneau de levage représenté sur les figures 4 à 6, se compose d'une pièce de raccordement ou noix 1 montée pivotante sur une manille 2 servant à l'introduction d'un crochet (non représenté) lui-même relié, généralement par des élingues à un engin de levage. Comme cela apparaît sur les figures 1 à 3, la noix est de forme générale sphérique à deux faces tronquées la et comprend une partie inférieure 3 et une partie supérieure 4. La partie supérieure 4 comporte un trou ou oeil 5 de diamètre légèrement supérieur à celui de l'arceau inférieur ou jonc 21 de la manille passant dans l'oeil. L'oeil 5 est excentré, circulaire et il débouche sur les faces de la noix 1 par une surface torique 8 (de part et d'autre du trou 5). La partie inférieure de la cavité de débattement de la manille est formée de deux faces toriques de raccordement 6 et 6a avec les faces inclinées 7 et 7a sensiblement planes convergeant dans une zone 10 . Ces parties sont inclinées par rapport à l'axe horizontal H de l'oeil 5 et forment avec celui-ci des angles respectifs a1 et a2 permettant de limiter le débattement de la manille dès la conception de la noix. L'angle a1 est toujours inférieur à 90° et a, par exemple une valeur de 10°. L'angle a2 peut être égal à l'angle a1. Le complément à 180° des angles a1 et a2 est de préférence supérieur à 90° pour éviter que la noix ne se décroche accidentellement de la tête de l'ancre lors d'un pivotement de la manille.

La partie supérieure 4 de la noix 2 présente, de préférence, un ergot 9 sur lequel peut être fixé, comme connu en soi, un câble de commande à distance en fixant sur l'ergot un tube terminé par un anneau, permettant le pivotement de la noix 1 sur l'arceau 21 de la manille 2, lorsque le panneau a été mis en place par l'engin de levage. Son usage se limite à la possibilité du décrochage à distance.

On distingue, sur la figure 3, la rainure cylindrique 11. La rainure 11 est une rainure cylindrique à section en "T" débouchant à l'extérieur par une ouverture 13. La rainure 11 est ouverte à sa partie inférieure 12 et s'étend sur au moins un quart de cercle à l'intérieur de la partie hémisphérique 3.

Au cours du fonctionnement de l'anneau, (figure 4), l'anneau étant représenté dans sa position de levage, l'ergot 9 est disposé au-dessus du centre de la sphère ce qui empêche tout contact de celui-ci avec le béton. La tête de l'ancre A est au fond de la rainure 11. Et la manutention peut être effectuée normalement.

La figure 5 représente la position de la noix sur l'ancre A lors de la position d'engagement ou de dégagement qui est la même. On voit que dans cette position, la surface 7 est inclinée d'un angle a1 par rapport à la verticale et joue le rôle de butée pour la manille 2 , la noix ne pouvant pas tourner dans le sens horaire, mais seulement dans le sens antihoraire pour s'enfiler grâce à sa rainure 11 sur la tête de l'ancre 1. Après pivotement de 90° de la noix 1, à l'intérieur de la réservation (non représentée), on retrouve la disposition de la figure 4.

Dans les deux exemples qui viennent d'être décrits, il s'agissait du levage d'un panneau, la ou les ancres étant verticales. La figure 6 représente un exemple de relevage, l'ancre A étant alors en position horizontale. L'introduction de la noix 1 autour de la tête de l'ancre se fait comme précédemment. La manille, en raison de la présence des butées 6,6a ne peut pas tourner au-delà de la position verticale. Dans le cas d'un transport avec élingues la manille est habituellement inclinée par rapport à la verticale et elle ne risque pas d'altérer la surface du béton ce qui est le but recherché.

La figure 7 représente une manille 2 pouvant être utilisée avec la noix 1 décrite ci-dessus. Elle comprend un arceau 21 et un arceau 23 assemblés par soudure. Au niveau de la liaison entre les anneaux 21,23, l'arceau 23 présente de préférence un rétrécissement 22 évitant que le crochet ne vienne porter directement sur la noix 1.

## Revendications

1. Anneau de levage pour éléments de construction préfabriqués, munis de pièces d'ancrage à tête cylindrique présentant un axe de symétrie, comprenant une noix ou pièce de raccordement (1) avec la tête de l'ancre, ladite noix de forme générale sphérique à deux faces parallèles tronquées (la), incluant une rainure en T semi circulaire (11) ouverte vers le bas, de dimensions correspondant à celles de la tête et de la tige de l'ancre, et une manille de levage (2), sur laquelle ladite noix est montée pivotante au moyen d'un oeil (5) excentré par rapport au centre de la noix et s'étendant dans une direction orthogonale au plan de ladite rainure, l'oeil (5) de la noix (1) étant à section circulaire et débouchant dans les faces tronquées de la noix par une couronne torique (8) limitée à sa partie inférieure par deux surfaces toriques de raccordement (6, 6a) avec deux faces planes inclinées (7, 7a) par rapport au plan perpendiculaire au dit axe de symétrie de l'ancre, caractérisé en ce que lesdites faces planes inclinées (7, 7a) forment par rapport au dit plan perpendiculaire des angles a1 et a2 inférieurs à 90° de sorte que lesdites faces planes forment entre elles un angle supérieur à 90° et inférieur à 180°.

2. Anneau de levage selon la revendication 1, caractérisé en ce que les angles a1 et a2 sont égaux.

3. Anneau de levage selon la revendication 1 ou 2, caractérisé en ce que les zones toriques (6, 6a) de raccordement avec les faces (7, 7a) forment des butées internes franches pour l'arceau de la manille, leurs angles a1 et a2 définissant le débattement relatif de la manille (2) et de la pièce de raccordement (1).

4. Anneau de levage selon la revendication 1, caractérisé en ce que la manille (2) est constituée de deux arceaux (21, 22) soudés dans une région intermédiaire rétrécie (22).

5. Anneau de levage selon la revendication 1, caractérisé en ce que la noix (1) est munie d'un ergot (9) de repérage et de commande à distance, sensiblement au niveau de l'axe de l'oeil (5).

## Patentansprüche

1. Hebering für vorgefertigte Bauteile, die mit Verankerungsteilen mit einem zylindrischen Kopf versehen sind, der eine Symmetrieachse bildet, bestehend aus einer Nuß bzw. einem mit dem Kopf des Ankers verbindbaren Teil, wobei die Nuß im wesentlichen Kugelform mit zwei parallel zueinander abgeschnittenen Flächen (1a) sowie eine halbkreisförmig verlaufende T-Nut (11) aufweist, die nach unten offen ist und deren Abmessungen dem des Kopfes und der Stange des Ankers entsprechen, sowie aus einem Hebeschäkel (2), an dem die Nuß schwenkbar mit Hilfe eine Auges (5) angebracht ist, das exzentrisch zur Mitte der Nuß angeordnet ist, und sich senkrecht zu der Ebene der Nut erstreckt, wobei das Auge (5) der Nuß (1) einen kreisförmigen Querschnitt aufweist und in die abgeschnittenen Flächen der Nuß jeweils mit einer torisch sich erweiternden Öffnung mündet und an seinem unteren Teil durch zwei torische Verbindungsflächen (6, 6a) begrenzt ist, die mit zwei ebenen und schräg zu einer durch die Symmetrieachse des Ankers verlaufenden senkrechten Ebene angeordneten Flächen (7, 7a) versehen sind, dadurch gekennzeichnet, daß diese ebenen, schrägen Flächen (7, 7a) mit der senkrechten Ebene Winkel a1 und a2 bilden, die kleiner als 90° sind, derart, daß die ebenen Flächen zwischen sich einen Winkel größer als 90°, aber kleiner als 180° bilden.

2. Hebering nach Anspruch 1, dadurch gekennzeichnet, daß die Winkel a1 und a2 gleich groß sind.

3. Hebering nach Anspruch 1 oder 2, dadurch gekennzeichnet, daß die torischen Verbindungsbereiche (6, 6a) mit den Flächen (7, 7a) innere Anschläge für den Bügel des Schäkels bilden, wobei ihre Winkel a1 und a2 die Relativausschlagsbewegung des Schäkels (2) und des Verbindungselementes (1) definieren.

4. Hebering nach Anspruch 1, dadurch gekennzeichnet, daß der Schäkel (2) von zwei Bügeln (21, 22) gebildet ist, die in einem verengten Mittelbereich (22) miteinander verschweißt sind.

5. Hebering nach Anspruch 1, dadurch gekennzeichnet, daß die Nuß (1) mit einem zur Peilung und zur Fernsteuerung dienenden Vorsprung (9) versehen ist, der im wesentlichen in der Höhe der Achse des Auges (5) liegt.

## Claims

1. A lifting ring for prefabricated building elements, provided with anchoring pieces having cylindrical heads about an axis of symmetry, the lifting ring comprising both a coupling piece or yoke (1) for coupling with the head of the anchoring device, said yoke being generally spherical in shape having two parallel truncated faces (1a) and including a downwardly open semi-circular T-shaped groove (11) of dimensions corresponding to those of the head and the shank of the anchoring device, and a lifting shackle (2) on which said yoke is pivotally mounted by means of an eye (5) that is eccentric relative to the center of the yoke and that extends in a direction that is orthogonal to the plane of said groove, the eye (5) of the yoke (1) being circular in section and opening out into the truncated faces of the yoke via respective toroidal rings (8) whose bottom portions are defined by two toroidal coupling surfaces (6, 6a) coupling with two plane faces (7, 7a) that are inclined about the plane perpendicular to said axis of symmetry of the anchoring device, the lifting ring being characterized in that said inclined plane faces (7, 7a) form, relative to said perpendicular plane, angles a₁ and a₂ less than 90° such that said plane faces form between them an angle which is greater than 90° and less than 180°.

2. A lifting ring according to claim 1, characterized in that the angles a₁ and a₂ are equal.

3. A lifting ring according to claim 1 or 2, characterized in that the toroidal zones (6, 6a) coupling with the faces (7, 7a) form clear internal abutments for the arc of the shackle, the angles a₁ and a₂ thereof defining the movement available to the shackle (2) relative to the coupling piece (1).

4. A lifting ring according to claim 2, characterized in that the 180° complement of the sum of the angles a₁ plus a₂ is greater than 90°.

5. A lifting ring according to claim 1, characterized in that the yoke (1) is provided with a spur (9) for remote identification and control that is substantially level with the axis of the eye (5).
